# EUROPÄISCHE PATENTSCHRIFT

(11) **EP 0 035 990 B1**
(45) Veröffentlichungstag und Bekanntmachung des Hinweises auf die Patenterteilung: **19.06.1985**
(21) Anmeldenummer: 81890040.9
(22) Anmeldetag: 06.03.1981
(51) Int. Cl.: A43B 13/16, A43B 13/04

(54) **Sohle für Schuhe**
Shoe sole
Semelle pour chaussure

(30) Priorität: 07.03.1980 AT 1274/80
(43) Veröffentlichungstag der Anmeldung: 16.09.1981
(73) Patentinhaber: DISTROPAT AG, CH-6300 Zug (CH)
(72) Erfinder: Ehrlich, Johann, jun., A-3500 Krems/Donau (AT)
(74) Vertreter: Boeckmann, Peter, Dipl.Ing.

## Beschreibung

Die Erfindung betrifft eine Sohle für Schuhe, mit einer der Fußsohle zugewendeten Sohlenoberseite und mit einer der Auftrittsfläche zugewendeten Sohlenunterseite, bestehend aus wenigstens zwei vorgeformten, im wesentlichen starren Teilen und aus mindestens einem mit diesem im wesentlichen starren Teilen verklebten, im Ballenbereich angeordneten Verbindungsteil aus biegsamem Material, der an der Sohlenoberseite durch über die ganze Sohlenbreite durchlaufende, parallele und geradlinige Kanten begrenzt ist, wobei sowohl die im wesentlichen starren Teile als auch der Verbindungsteil zumin- desₜ in den aneinander angrenzenden Randbereichen eine Poren- bzw. Zellstruktur mit an den miteinander verklebten Flächen wenigstens teilweise geöffneten Poren bzw. Zellen aufweisen.

Starre Sohlen sind bereits bekannt und weisen den Vorteil auf, daß sie den Fuß in orthopädisch günstiger Weise abstützen. Sind die starren Sohlen orthopädisch mit einem Fußbett ausgebildet, dann weisen sie eine Fersenwölbung, eine Innengelenkstütze, eine Außengelenkstütze, eine Mittelfußstütze, eine Ballenmulde und gegebenenfalls noch eine Zehenbarriere auf, wobei diese Teile eine bestimmte Festigkeit und Stabilität aufweisen müssen, um ihre Aufgabe erfüllen zu können.

Derartige starre Sohlen bestehen in der Regel aus Holz, aber auch aus Kork oder aus Kunststoff. Holzsohlen weisen den zusätzlichen Vorteil auf, daß sie temperaturregelnd und feuchtigkeitssaugend wirken, so daß derartige Sohlen hygienisch und angenehm zu tragen sind.

Nachteilig bei solchen zur Gänze vollkommen starr ausgebildeten und daher nicht abbiegbaren Sohlen ist jedoch, daß die Steifigkeit der Sohlen im Ballenbereich der Abrollbewegung des Fußes beim Gehen hinderlich ist und unter Umständen auch gesundheitsschädlich sein kann. Man hat daher bereits Sohlen vorgeschlagen, die aus zwei Holzteilen bestehen, die im Ballenbereich durch einen biegsamen Verbindungsteil miteinander verbunden sind. Dadurch wird die Sohle im Ballenbereich flexibel und elastisch und kann sich der Abrollbewegung des Fußes beim Gehen anpassen.

Insbesondere ist es auch bekannt, den biegsamen Verbindungsteil aus aufgeschäumtem Polyurethan zu bilden. Ein solcher aus Polyurethan bestehender Verbindungsteil kann direkt an die Holzteile angeschäumt werden, wobei ohne zusätzliche Maßnahme eine sichere und feste Verbindung zwischen dem Verbindungsteil und den Holzteilen erzielt wird. Hierzu sind jedoch eigene Formen erforderlich, in welche die Holzteile eingelegt werden, und es muß im Anschluß daran das polyurethanbildende Material für die Herstellung des Verbindungsteiles in die Form eingegeben werden, welches Material aus zwei Komponenten besteht, die erst unmittelbar vor dem Eingeben in die Form in einem Mischkopf miteinander vermengt werden. Es sind also bei der Herstellung derartiger Sohlen, die aus Holzteilen mit zwischen denselben angeordneten, angeschäumten Polyurethan-Verbindungsteilen bestehen, zahlreiche kostspielige Einrichtungen erforderlich, deren Anschaffung sich nur dann lohnt, wenn große Serien herzustellen sind.

In der DE-C-13 152 ist eine biegsame Holzsohle beschrieben, bei welcher der die beiden aus Holz bestehenden Teile miteinander verbindende Verbindungsteil aus Gummi besteht, welcher in Schlitze in den beiden Holzteilen eingegossen wird. Eine solche Ausbildung ist in der Praxis jedoch nicht möglich, da, um eine dauerhafte Verbindung herzustellen, der Gummi anvulkanisiert werden müßte. Hierbei treten jedoch so hohe Temperaturen und Drücke auf, daß das Holz dabei beschädigt würde.

Es ist auch bekannt, zwei aus Holz bestehende Sohlenteile durch einen im Ballenbereich angeordneten flexiblen Verbindungsteil miteinander zu verbinden, der an die hölzernen Sohlenteile angeklebt wird (DE-C-702 447). Bei dieser bekannten Anordnung ist der Verbindungsteil aus verschiedenen Materialien zusammengesetzt, wobei auch Leder verwendet wird, welches an der Oberfläche eine Porenstruktur aufweisen kann und sich daher beim Verkleben mit dem gleichfalls eine Porenstruktur aufweisenden Holz gut verbindet, da durch die Porenstruktur eine Vergrößerung der Oberfläche erfolgt und eine Verankerung des Klebemittels in den Poren stattfindet, so daß eine gute mechanische Verbindung hergestellt wird. Da jedoch bei dieser bekannten Anordnung der Verbindungsteil aus mehreren Stücken aus verschiedenen Materialien besteht, so wird auch bei einer guten Klebeverbindung zwischen den Schichten aus Leder und den hölzernen Teilen eine dauerhafte Verbindung der beiden Holzteile durch den Verbindungsteil nicht erzielt, da eine dauerhafte Verbindung der einzelnen Stücke, aus welchen der Verbindungsteil zusammengesetzt ist, nicht gewährleistet ist.

Die vorliegende Erfindung hat sich zur Aufgabe gestellt, die Nachteile der bekannten Sohlen zu vermeiden und eine Sohle für Schuhe zu schaffen, die nicht nur leicht und einfach hergestellt werden kann, sondern bei welcher auch eine dauerhafte Verbindung zwischen den im wesentlichen starren Teilen und den Verbindungsteilen aus biegsamem Material gesichert ist. Die Erfindung geht hierbei aus von einer Sohle der eingangs beschriebenen Art und besteht im wesentlichen darin, daß der oder die Verbindungsteil(e) über die gesamte Dicke der im wesentlichen starren Teile einstückig ausgebildet ist bzw. sind und daß der in Sohlenlängsrichtung liegende Querschnitt des Verbindungsteiles bzw. der Verbindungsteile sich im unteren Bereich des Verbindungsteils oder der Verbindungsteile in Richtung zur Sohlenunterseite in stetigem Verlauf erweitert. Durch die einstückige Ausbildung der Verbindungsteile wird der

Vorteil erzielt, daß bei einer Verklebung zwischen den Verbindungsteilen und den benachbarten, im wesentlichen starren Teilen eine sichere Verbindung dieser im wesentlichen starren Teile über die Verbindungsteile erfolgt. Dadurch, daß die Verbindungsteile sich nach unten in stetigem Verlauf, also ohne Kanten und Ecken, erweitern, wird im Zusammenhang mit der einstückigen Ausbildung der Verbindungsteile der Vorteil erzielt, daß auch bei einer starken Abbiegung der Sohle im Bereich der Verbindungsteile sich die Klebeverbindung nicht löst, da die beim Abbiegen erfolgte Dehnung des Verbindungsteiles an der Sohlenunterseite auf einen größeren Bereich verteilt wird und daher die spezifische Dehnung klein gehalten wird. Durch die Vermeidung von Ecken oder Kanten wird ferner die Gefahr beseitigt, daß die Verbindungsstücke an solchen Stellen, wo Spitzenbeanspruchungen auftreten, einreißen.

Eine zusätzliche Verbindung zwischen den im wesentlichen starren Teilen kann dadurch erreicht werden, daß eine an der Unterseite der im wesentlichen starren Teile zumindest am Sohlenvorderteil angeklebte Laufsohle gleichfalls eine Poren- bzw. Zellstruktur mit an der verklebten Fläche zumindest teilweise geöffneten Poren aufweist, welche Laufsohle vorzugsweise aus demselben Material wie die Verbindungsteile besteht. Bei dieser Ausführungsform wird eine gute Klebeverbindung auch zwischen der Laufsohle und den im wesentlichen starren Teilen durch das in die geöffneten Poren bzw. Zellen eindringende Klebemittel gewährleistet, so daß auch die mechanische Verbindung zwischen den im wesentlichen starren Teilen verbessert wird. Die Laufsohle kann hierbei zweckmäßig aus einem eine Zellstruktur aufweisenden Polymeren, vorzugsweise aus Polyurethan, bestehen. Es ist von Vorteil, wenn die Laufsohle einstückig mit den Verbindungsteilen ausgebildet ist, so daß die bei einer Abbiegung der Sohle in den Verbindungsteilen und in der Laufsohle auftretenden Zugspannungen auf die Verbindungsteile und die Laufsohle aufgeteilt werden.

Die im wesentlichen starren Teile können in an sich bekannter Weise aus Holz oder Holzwerkstoffen wie Preßholz oder Schichtholz bestehen. Holz weist bereits eine Porenstruktur auf, in die der noch nicht ausgehärtete Klebstoff eindringen kann, so daß im wesentlichen keine Vorbehandlung der die Verbindungsteile berührenden Flächen dieser aus Holz bestehenden, im wesentlichen starren Teile erforderlich ist. Es können auch die im wesentlichen starren Teile aus Kork oder Korkwerkstoffen wie Preßkork oder Korklatex (mit Gummimilch gebundener Korkschrot) bestehen. Auch Kork weist eine offenporige Struktur auf, in die der noch nicht ausgehärtete Klebstoff einzudringen vermag.

Schließlich können die im wesentlichen starren Teile und/oder die Verbindungsteile aus eine Zellstruktur aufweisenden Polymeren, beispielsweise aus Polyurethan, bestehen. Auch bei dieser Ausführungsform dringt nach einem zumindest teilweisen Öffnen der Zellstruktur an den einander berührenden Flächen das Klebemittel in die offenen Zellen ein, verfestigt sich dort und ergibt eine gute mechanische Verbindung.

Zweckmäßig werden für die im wesentlichen starren Teile und/oder die Verbindungsteile geschäumte Polymere verwendet, welche die gewünschte Zellstruktur aufweisen. Die Herstellung dieser Teile kann hierbei auf einfache Weise dadurch erfolgen, daß dem Material ein Treibmittel beigemengt wird oder bei der Reaktion selbst ein als Treibmittel wirkendes Gas entsteht. So können dem Material niedrigsiedende Flüssigkeiten wie beispielsweise fluorierte Kohlenstoffe beigemengt werden, oder feste Stoffe, die bei Hitze ein Gas abspalten, worauf dieses Material zur Bildung der im wesentlichen starren Teile bzw. der flexiblen Verbindungsteile in eine Form gefüllt und dort aushärten gelassen wird. Bei Herstellung der im wesentlichen starren Teile aus Polyurethan wird durch die das Polyurethan bildenden Reaktionspartner beim Aushärten Kohlensäure gebildet, die als Treibmittel wirkt.

Erfindungsgemäß können die Polymere mit Füllstoffen versehen sein. Diese Füllstoffe können beispielsweise Holzteile, Korkteile und/oder Lederteile, insbesondere Lederfaserwerkstoffe sein, also Stoffe, die gleichfalls eine Zellstruktur aufweisen. Durch Verwendung solcher Füllstoffe wird nicht nur an polymerem Material gespart, sondern diese Füllstoffe bewirken, wenn sie bei den im wesentlichen starren Teilen verwendet werden, auch eine Versteifung und Verstärkung dieser Teile. Weiters läßt sich mit den Füllstoffen ein besonderes Aussehen der Oberfläche erzielen.

Es ist aber beispielsweise auch möglich, erfindungsgemäß die Füllstoffe von kleinsten Bläschen zu bilden, deren dünne Hülle aus elastischem Vinylidenchlorid-Copolymerisat und/oder Vinylchlorid-Copolymerisat besteht und deren hohler Kern ein Gas, vorzugsweise Luft, enthält. Derartige Bläschen sind bereits bekannt. In einem solchen Fall ist es nicht erforderlich, die im wesentlichen starren Teile aus geschäumten Polymeren zu bilden, sondern es entsteht durch die Einbettung der Bläschen in die Polymere eine Zellstruktur, so daß der gleiche Effekt erzielt wird wie bei Verwendung von geschäumten Polymeren.

Eine besonders vorteilhafte Ausführungsform der erfindungsgemäßen Sohle ergibt sich dann, wenn die Verbindungsteile - gemessen in der Sohlenlängsrichtung - sich auch gegen den der Fußsohle benachbarten Randbereich in stetigem Verlauf erweitern. Dadurch wird vermieden, daß bei einer Abbiegung der Sohle, wie sie beim normalen Gehen stattfindet, der der Fußsohle benachbarte Randbereich so stark gestaucht wird, daß sich der Verbindungsteil nach außen aufwölbt, was vom Träger des im einer erfindungsgemäßen Sohle versehenen Schuhs als unangenehm empfunden wird. Außerdem besteht auch bei einer solchen starken Stauchung die Gefahr, daß die Fußsohle des Trägers zwischen den starren Teilen eingezwickt wird, wenn die Breite des Verbindungsteiles - in Sohlenlängsrichtung gemessen - in dem der Fußsohle benachbarten Randbereich gering ist und sich daher die durch den Verbindungsteil verbundenen Ränder der starren Teile beim Abbiegen stark annähern.

Erfindungsgemäß gehen die Randbereiche der Verbindungsteile abgerundet in den Mittelbereich über. Dadurch werden scharfe Kanten vermieden, in welchen beim Abbiegen große Zug- und Druckspannungen auftreten, die zu einer Zerstörung der Verbindungsteile in diesem Bereich führen können, und die so ausgebildeten Verbindungsteile hinterschneiden die entsprechend geformten starren Teile und zwar sowohl in dem der Fußsohle benachbarten Randbereich als auch in dem der Lauffläche benachbarten Randbereich, so daß die Verbindung zwischen den starren Teilen und den Verbindungsteilen noch weiter verbessert wird. Vorzugsweise gehen die Randbereiche der Verbindungsteile tangential in die Sohlenoberfläche über, wodurch keine Stufen an der Übergangsstelle entstehen, die insbesondere an der der Fußsohle des Benützers benachbarten Seite der Schuhsohle vom Benützer als störend empfunden werden. Die Dicke der Verbindungsteile nimmt bei einer solchen Ausführungsform stetig zu, so daß ein sanfter Übergang zwischen den starren Teilen und den nachgiebigen Verbindungsteilen gebildet wird und auch bei Belastung der Verbindungsteile keine störenden Stufen auftreten.

Gemäß einer weiteren Ausführungsform der Erfindung sind die Verbindungsteile zu einer im wesentlichen senkrecht zur Lauffläche verlaufenden Mittelachse und vorzugsweise auch zu einer auf diese Mittelachse senkrecht stehenden, im wesentlichen in Sohlenlängsrichtung verlaufenden Achse symmetrisch ausgebildet. Dadurch werden alle auftretenden Biegebeanspruchungen in gleicher Weise von den Verbindungsteilen aufgenommen und es werden Beschädigungen dieser Verbindungsteile bei derartigen Biegebeanspruchungen mit Sicherheit vermieden.

Um die Klebeverbindung zwischen den starren Teilen und den Verbindungsteilen noch sicherer zu gestalten, ist es von Vorteil, wenn erfindungsgemäß vom Mittelbereich der Verbindungsteile beidseitig im wesentlichen in Sohlenlängsrichtung verlaufende Ansätze abstehen, die einstückig mit dem Verbindungsteil ausgebildet sind. Diese Ansätze bewirken eine weitere Vergrößerung der Verbindungsfläche zwischen den starren Teilen und dem Verbindungsteil. Eine zusätzliche mechanische Verbindung kann bei einer derartigen Ausführungsform noch dadurch erreicht werden, daß die Ansätze an ihren freien Enden Hinterschneidungen aufweisen, beispielsweise schwalbenschwanzförmig ausgebildet sind. Um örtliche Spitzenbeanspruchungen zu vermeiden, ist es hierbei zweckmäßig, wenn die Ansätze abgerundet in den Mittelbereich des Verbindungsteiles übergehen.

Nach dem Verkleben der Verbindungsteile mit den starren Teilen werden zumindest die der Fußsohle zugewendete Fläche, vorzugsweise auch die Seitenflächen der Sohle, beispielsweise durch Schleifen oder Fräsen, bearbeitet, um eine völlig ebene, stufenlose Oberfläche zu erhalten und beim Klebevorgang entstehende Stufen zu beseitigen.

In der Zeichnung ist die Erfindung an Hand von Ausführungsbeispielen schematisch veranschaulicht.
Fig. 1 zeigt eine erfindungsgemäß ausgebildete Sohle in einem Schnitt in Sohlenlängsrichtung bei Verwendung als Brandsohle, über die der Oberteil gezwickt wird, und
Fig.2 bei Verwendung als Sohle, welche gleichzeitig Brandsohle und/oder Fußbett bildet.

Die in der Zeichnung dargestellte Sohle besteht aus zwei im wesentlichen starren Teilen 1, 2, die eine Poren- oder Zellstruktur aufweisen und die durch einen gleichfalls eine Poren- bzw. Zellstruktur besitzenden Verbindungsteil aus biegsamem Material miteinander verbunden sind. Die im wesentlichen starren Teile 1, 2 können beispielsweise aus Holz oder Holzwerkstoffen wie Preßholz oder Schichtholz oder aus Kork oder Korkwerkstoffen wie Preßkork oder Korklatex (mit Gummimilch gebundener Korkschrot) bestehen. Alle diese Materialien besitzen eine Zellstruktur. Es ist aber auch möglich, die im wesentlichen starren Teile aus Polymeren herzustellen, die eine Zellstruktur aufweisen, also insbesondere aus geschäumten Polymeren oder aus Polymeren, in welchen als Füllstoff kleinste Bläschen angeordnet sind, deren dünne Hülle aus elastischem Vinylidenchlorid-Copolymerisat und/oder Vinylchlorid-Copolymerisat besteht und deren hohler Kern ein Gas, vorzugsweise Luft enthält. Der Verbindungsteil 3 besteht entweder ebenfalls aus eine Zellstruktur aufweisenden Polymeren, kann also beispielsweise aus Polyvinylchlorid, Weichpolyurethan, Halbhartpolyurethan, synthetischem oder natürlichem Kautschuk gebildet sein, und ist im Ballenbereich angeordnet. Auf der Fläche 4 der Sohle ruht die Fußsohle des Benützers eines mit einer solchen Sohle versehenen Schuhs, die Fläche 5 der Sohle ist der Lauffläche zugewendet und bei der Ausführungsform nach Fig. 1, bei welcher die Sohle als Brandsohle verwendet wird, mit einer nicht dargestellten Zwischensohle und gegebenenfalls einer Laufsohle verbunden, wogegen bei der Ausführungsform nach Fig. 2 diese Fläche 5 direkt die Laufsohle 6 trägt, welche dann vorzugsweise einstückig mit dem Verbindungsteil 3 ausgebildet ist.

Der Verbindungsteil 3 ist sowohl zu einer im wesentlichen senkrecht zur Lauffläche verlaufenden Mittelachse 7 als auch zu einer auf dieser Mittelachse senkrecht stehenden, im wesentlichen in Sohlenlängsrichtung verlaufenden Achse 8 symmetrisch ausgebildet. Die Breite B in den Randbereichen des Verbindungsteiles 3, also in den den Flächen 4 und 5 der Sohle zugewendeten Bereichen, ist größer als die geringste Breite b im dazwischenliegenden Mittelbereich. Wie aus der Zeichnung klar hervorgeht, gehen die beiden Randbereiche abgerundet in den Mittelbereich und tangential in die Flächen 4, 5 der Sohle über.

Bei der in Fig. dargestellten Ausführungsform stehen außerdem vom Mittelbereich des Verbindungsteiles 3 beidseitig im wesentlichen in Sohlenlängsrichtung verlaufende Ansätze 9 ab, die einstückig mit dem Verbindungsteil 3 ausgebildet sind. Dle Ansätze 9 sind ballenförmig dargestellt, können jedoch auch schwalbenschwanzförmig ausgebildet sein.

In der Zeichnung ist eine Sohle dargestellt, die aus zwei starren Teilen besteht, die durch einen einzigen Verbindungsteil miteinander verbunden sind. Es können aber auch im Ballenbereich mehrere Verbindungsteile vorgesehen sein, wobei sich dadurch auch die Anzahl der durch die Verbindungsteile verbundenen starren Teile erhöht. Die starren Teile zwischen benachbarten Verbindungsteilen sind in diesem Fall sehr schmal ausgebildet, da ja alle Verbindungsteile im Ballenbereich vorgesehen sind.

Die Herstellung der erfindungsgemäßen Sohle erfolgt dadurch, daß die im wesentlichen starren Teile 1, 2 und die Verbindungsteile 3 gesondert gefertigt und anschließend miteinander verklebt werden. Bestehen die im wesentlichen starren Teile aus den oben erwähnten Werkstoffen, die eine porige Struktur aufweisen, so ist eine Vorbehandlung der mit dem Verbindungsteil 3 zu verklebenden Flächen nicht unbedingt erforderlich. Es ist jedoch zweckmäßig, diese Flächen vor der Verklebung mechanisch zu bearbeiten, um allfällige an der Oberfläche anhaftende Verunreinigungen, Rückstände od. dgl. zu entfernen, welche die Klebewirkung beeinträchtigen könnten. Bestehen die im wesentlichen starren Teile 1, aus geschäumten Polymeren oder mit kleinsten Bläschen als Füllstoff versehenen Polymeren, so müssen die zu verklebenden Flächen entweder mechanisch aufgerauht oder chemisch vorbehandelt werden, um die Zellstruktur offenzulegen und allfällige Rückstände eines an diesen Flächen anhaftenden, von der Herstellung in einer Form herrührenden Trennmittels zu entfernen. Die Verbindungsteile sind gleichfalls an den zu verklebenden Flächen entweder mechanisch oder chemisch in der erwähnten Weise zu bearbeiten. Anschließend wird der Klebstoff aufgetragen, es werden die einzelnen Teile in ihrer richtigen Lage aneinandergefügt und verpreßt.

Weisen die Verbindungsteile vom Mittelbereich abstehende Ansätze 9 auf, die ballenförmig oder schwalbenschwanzförmig ausgebildet sind, so werden die Ansätze und/oder die Ausnehmungen in den starren Teilen, in welche die Ansätze eingreifen, mit Klebstoff bestrichen und die Ansätze können dann seitlich in die Ausnehmungen eingeschoben werden. Bei einstückiger Ausbildung der Verbindungsteile 3 mit der Laufsohle 6 wird auch diese gleichzeitig mit der Verklebung des Verbindungsteiles an die starren Teile 1, 2 angeklebt. Nach dem Aushärten des Klebers werden die der Fußsohle zugewendete Fläche und zweckmäßig auch die Seitenflächen der erfindungsgemäßen Sohle abgeschliffen, so daß beim Klebevorgang entstandene Stufen beseitigt werden und diese Flächen keine störenden Erhebungen oder Vertiefungen aufweisen.

## Patentansprüche

1. Sohle für Schuhe, mit einer der Fußsohle zugewendeten Sohlenoberseite und mit einer der Auftrittsfläche zugewandten Sohlenunterseite, bestehend aus wenigstens zwei vorgeformten, im wesentlichen starren Teilen (1, 2) und aus mindestens einem mit diesen im wesentlichen starren Teilen (1, 2) verklebten, im Ballenbereich angeordneten Verbindungsteil (3) aus biegsamem Material, der an der Sohlenoberseite (4) durch über die ganze Sohlenbreite durchlaufende, parallele und geradlinige Kanten begrenzt ist, wobei sowohl die im wesentlichen starren Teile (1, 2) als auch der Verbindungsteil (3) zumindest in den aneinander angrenzenden Randbereichen eine Poren- bzw. Zellstruktur mit an den miteinander verklebten Flächen wenigstens teilweise geöffneten Poren bzw. Zellen aufweisen, dadurch gekennzeichnet, daß der oder die Verbindungsteil(e) (3) über die gesamte Dicke der im wesentlichen starren Teile (1, 2) einstückig ausgebildet ist bzw. sind und daß der in Sohlenlängsrichtung liegende Querschnitt des Verbindungsteiles (3) bzw. der Verbindungsteile sich im unteren Bereich des Verbindungsteils oder der Verbindungsteile in Richtung zur Sohlenunterseite (5) in stetigem Verlauf erweitert.

2. Sohle nach Anspruch 1, dadurch gekennzeichnet, daß eine an der Unterseite der im wesentlichen starren Teile (1, 2) zumindest am Sohlenvorderteil angeklebte Laufsohle (6) gleichfalls eine Poren- bzw. Zellstruktur mit an der verklebten Fläche zumindest teilweise geöffneten Poren aufweist, und vorzugsweise aus demselben Material wie die Verbindungsteile (3) besteht.

3. Sohle nach Anspruch 2, dadurch gekennzeichnet, daß die Laufsohle (6) aus einem eine Zellstruktur aufweisenden Polymeren, vorzugsweise aus Polyurethan, besteht.

4. Sohle nach Anspruch 1, 2 oder 3, dadurch gekennzeichnet, daß die Laufsohle (6) einstückig mit den Verbindungsteilen (3) ausgebildet ist.

5. Sohle nach Anspruch 1, dadurch gekennzeichnet, daß die im wesentlichen starren Teile (1, 2) in an sich bekannter Weise aus Holz oder Holzwerkstoffen wie Preßholz oder Schichtholz bestehen.

6. Sohle nach Anspruch 1, dadurch gekennzeichnet, daß die im wesentlichen starren Teile (1, 2) aus Kork oder Korkwasserstoffen wie Preßkork oder Korklatex (mit Gummimilch gebundener Korkschrot) bestehen.

7. Sohle nach Anspruch 1, dadurch gekennzeichnet, daß die im wesentlichen starren Teile (1, 2) und/oder die Verbindungsteile (3) aus eine Zellstruktur aufweisenden Polymeren, beispielsweise aus Polyurethan, bestehen.

8. Sohle nach Anspruch 7, dadurch gekennzeichnet, daß die im wesentlichen starren Teile (1; 2) und/oder die Verbindungsteile (3) aus geschäumten Polymeren bestehen.

9. Sohle nach Anspruch 7 oder 8, dadurch gekennzeichnet, daß die Polymere mit Füllstoffen versehen sind.

10. Sohle nach Anspruch 9, dadurch gekennzeichnet, daß die Füllstoffe Holzteile, Korkteile und/oder Lederteile, insbesondere Lederfaserwerkstoffe, sind.

11. Sohle nach Anspruch 9, dadurch gekennzeichnet, daß die Füllstoffe von kleinsten Bläschen gebildet sind, deren dünne Hülle aus elastischem Vinylidenchlorid-Copolymerisat und/ oder Vinylchlorid-Copolymerisat besteht und deren hohler Kern ein Gas, vorzugsweise Luft, enthält.

12. Sohle nach einem der Ansprüche 1 bis 11, dadurch gekennzeichnet, daß die Verbindungsteile (3) - gemessen in der Sohlenlängsrichtung - sich auch gegen den der Fußsohle benachbarten Randbereich in stetigem Verlauf erweitern.

13. Sohle nach einem der Ansprüche 1 bis 12, dadurch gekennzeichnet, daß die beiden Randbereiche der Verbindungsteile (3) abgerundet in den Mittelbereich übergehen.

14. Sohle nach einem der Ansprüche 1 bis 13, dadurch gekennzeichnet, daß die Randbereiche der Verbindungsteile (3) tangential in die Sohlenoberfläche (4,5) übergehen.

15. Sohle nach einem der Ansprüche 1 bis 14, dadurch gekennzeichnet, daß die Verbindungsteile (3) zu einer im wesentlichen senkrecht zur Lauffläche verlaufenden Mittelachse (7) und vorzugsweise auch zu einer auf diese Mittelachse senkrecht stehenden, im wesentlichen in Sohlenlängsrichtung verlaufenden Achse (8) symmetrisch ausgebildet sind.

16. Sohle nach einem der Ansprüche 1 bis 15, dadurch gekennzeichnet, daß vom Mittelbereich der Verbindungsteile (3) beiseitig im wesentlichen in Sohlenlängsrichtung verlaufende Ansätze (9) abstehen, die einstückig mit dem Verbindungsteil (3) ausgebildet sind.

17. Sohle nach Anspruch 16, dadurch gekennzeichnet, daß die Ansätze (9) an ihren freien Enden Hinterschneidungen aufweisen, beispielsweise schwalbenschwanzförmig ausgebildet sind.

18. Sohle nach Anspruch 16, dadurch gekennzeichnet, daß die Ansätze (9) abgerundet in den Mittelbereich der Verbindungsteile (3) übergehen.

19. Sohle nach einem der Ansprüche 1 bis 18, dadurch gekennzeichnet, daß zumindest die der Fußsohle zugewendete Fläche, vorzugsweise auch die Seitenflächen, beispielsweise durch Schleifen oder Fräsen, bearbeitet sind.

## Claims

1. Sole for shoes, having a sole upper side facing the sole of the foot and a sole under side facing the running surface, consisting of at least two prefabricated and substantially rigid parts (1, 2) and of at least one connecting part (3) of lexible material arranged in the region of the ball and glued to the substantially rigid parts (1, 2), which connecting part (3) is confined at the upper side (4) of the sole by parallel and straight edges extending over the total width of the sole, the substantially rigid parts (1, 2) as well as the connecting part (3) having at least at the marginal portions located adjacent each other a pore or cell structure, the pores or cells being at least partially opened at the surfaces glued to each other, characterized in that the connecting part(s) (3) is (are) formed of one single piece over the totals thickness of the substantially rigid parts (1, 2) and that the cross section of the connecting part(s) (3), taken in longitudinal direction of the sole, enlarges continuously in the lower region of the connecting part(s) indirection towards the under side of the sole (5).

2. Sole according to claim 1, characterized in that a running sole (6) glued to the under side of the substantially rigid parts (1, 2) at least at the sole front portion has also a pore or cell structure with at least partially opened pores at the glued surface, and preferably consists of the same material as the connecting parts (3).

3. Sole according to claim 2, characterized in that the running sole (6) consists of a polymer having a cell structure, preferably of polyurethane.

4. Sole according to claim 1, 2 or 3, characterized in that the running sole (6) is formed of one single piece with the connecting parts (3).

5. Sole according to claim 1, characterized in that the substantially rigid parts (1, 2) consist in a manner known per se of wood or wood material such as compressed wood or laminated wood.

6. Sole according to claim 1, characterized in that the substantially rigid parts (1, 2) consist of cork or cork material such as compressed cork or cork latex (cork grit bonded with rubber milk).

7. Sole according to claim 1, characterized in that the substantially rigid parts (1, 2) and/or the connecting parts (3) consist of polymers having a cell structure, for example polyurethane.

8. Sole according to claim 7, characterized in that the substantially rigid parts (1, 2) and/or the connecting parts (3) consist of foamed polymers.

9. Sole according to claim 7 or 8, characterized in that the polymers comprise filling materials.

10. Sole according to claim 9, characterized in that the filling materials are wood particles, cork particles and/or leather particles, particularly leather fibres materials.

11. Sole according to claim 9, characterized in that the filling materials are formed of minute bubbles, the thin shell of which consists of elastic vinylidenechloride-copolymer and/or vinylchloride-copolymer and the hollow core of which contains a gas, preferably air.

12. Sole according to any one of claims 1 to 11, characterized in that the connecting parts (3)-measured in longitudinal direction of the sole - enlarge continuously also towards the marginal portion located adjacent the sole of the foot.

13. Sole according to any one of claims 1 to 12, characterized in that both marginal portions of the connecting parts (3) pass over into the middle portion along a rounded surface.

14. Sole according to any one of claims 1 to 13, characterized in that the marginal portions of the connecting parts (3) pass over tangentially into the sole upper surface (4, 5).

15. Sole according to any one of claims 1 to 14, characterized in that the connecting parts (3) are symmetric relative to a central axis (7) extending substantially perpendicularly to the running surface and preferably also symmetric relative to an axis (8) extending perpendicularly to this central axis and extending substantially in longitudinal direction of the sole.

16. Sole according to any one of claims 1 to 15, characterized in that protrusions (9) protrude from the central area of the connecting parts (3) at both sides thereof an substantially in longitudinal direction of the sole, which protrusions are formed in one single piece with the connecting part (3).

17. Sole according to claim 16, characterized in that the protrusions (9) are provided at their free ends with hind-cuts, for example are formed dove-tail-shaped.

18. Sole according to claim 16, characterized in that the protrusions (9) pass over into the central area of the connecting parts (3) along a rounded surface.

19. Sole according to any one of claims 1 to 18, characterized in that at least the surface facing the sole of the foot, preferably also the lateral surfaces are worked, for example by grinding or milling.

## Revendications

1. Semelle pour chaussures comprenant une première semelle orientée vers la plante du pied et une deuxième semelle orientée vers la surface d'appui de la chaussure, composée d'au moins deux parties pré-moulées, sensiblement rigides (1, 2) et d'au moins une partie de liaison (3) en matière flexible, disposée dans la zone de la voûte plantaire et assemblée par collage avec lesdites parties (1, 2) sensiblement rigides, partie flexible qui est limitée du côté de la première semelle (4) par des bordures rectilignes parallèles parcourant toute la largeur de la semelle, tandis que, aussi bien les parties sensiblement rigides (1, 2) que la partie de liaison (3) présentent au moins dans les zones de bordure réciproquement contiguës une structure poreuse ou cellulaire à pores ou cellules au moins partiellement ouvertes aux surfaces assemblées par collage, caractérisée par le fait que la ou parties de liaison (3) sont formées d'une seule pièce sur toute l'épaisseur des parties sensiblement rigides (1, 2) et par le fait que la section située dans le sens longitudinal de la semelle de la ou des parties de liaison (3) s'élargit de manière progressive et continue dans la zone inférieure de la ou des parties de liaison, en direction de la deuxième semelle (5).

2. Semelle selon la revendication 1, caractérisée par le fait qu'une semelle d'usure (6) sollée sur le côté inférieur des parties sensiblement rigides (1, 2), au moins dans la partie avant de la semelle, présente également une strukture poreuse ou cellulaire comprenant des pores au moins partiellement ouverts sur la surface encollée et par le fait qu'elle est constituée de préférence de la même matière que les parties de liaison (3).

3. Semelle selon la revendication 2, caractérisée par le fait que la semelle d'usure (6) est constituée en un polymère présentant une structure cellulaire, de préférence en polyuréthane.

4. Semelle selon la revendication 1, 2 ou 3, caractérisée par le fait que la semelle d'usure (6) constitue une seule pièce avec les parties de liaison (3).

5. Semelle selon la revendication 1, caractérisée par le fait que les parties sensiblement rigides (1, 2) sont constituées de manière connue en bois ou en matériau à base de bois tel que de l'aggloméré ou du latté.

6. Semelle selon la revendication 1, caractérisée par le fait les parties sensiblement rigides (1, 2) sont constituées en liège ou en matériau à base de liège tel que du liège aggloméré ou du latex de liège (granulés de liège liés au latex).

7. Semelle selon la revendication 1, caractérisée par le fait que les parties sensiblement rigides (1, 2) et/ou les parties de liaison (3) sont constituées en polymères présentant une structure cellulaire, par exemple en polyuréthane.

8. Semelle selon la revendication 7, caractérisée par le fait que les parties sensiblement rigides (1, 2) et/ou les parties de liaison (3) sont constituées en polymères mousses.

9. Semelle selon la revendication 7 ou 8, caractérisée par le fait que les polymères contiennent des charges.

10. Semelle selon la revendication 9, caractérisée par le fait que les charges sont constituées par des parties en bois, des parties en liège et/ou des parties en cuir, en particulier des matières en fibres de cuir.

11. Semelle selon la revendication 9, caractérisée par le fait que les charges sont formées de bulles minuscules dont l'enveloppe mince est constituée en un copolymérisat élastique de chlorure de vinylidène et/ou en un copolymérisat de chlorure de vinyle et dont le noyau creux contient un gaz, de préférence de l'air.

12. Semelle selon l'une des revendications 1 à 11, caractérisée par le fait que les parties de liaison (3) (mesurées dans le sens longitudinal de la semelle) s'élargissent de manière progressive y compris vis-à-vis de la zone de bordure placée au voisinage de la plante du pied.

13. Semelle selon l'une des revendications 1 à 12, caractérisée par le fait que le passage entre les deux zones de bordure des parties de liaison (3) et la zone centrale a une allure arrondie.

14. Semelle selon l'une des revendications 1 à 13, caractérisée par le fait que le passage entre les zones de bordure des parties de liaison (3) et la première semelle (4, 5) a une allure tangentielle.

15. Semelle selon l'une des revendications 1 à 14, caractérisée par le fait que les parties de liaison (3) sont conformées symétriquement par rapport à un axe central (7) sensiblemènt perpendiculaire à la surface de marche et de préférence également par rapport à un axe (8) placé perpendiculairement à cet axe central et orienté sensiblement dans le sens longitudinal de la semelle.

16. Semelle selon l'une des revendications 1 à 15, caractérisée par le fait que des talons (9) s'étendant sensiblement dans le sens longitudinal de la semelle dépassent des deux côtés de la zone centrale des parties de liaison (3), ces talons étant formés en une seule pièce avec la partie de liaison (3).

17. Semelle selon la revendication 16, caractérisée par le fait que les talons (9) présentent en leurs extrémités libres un angle de dépouille et ont, par exemple, une forme en queue d'aronde.

18. Semelle selon la revendication 16, caractérisée par le fait que les talons (9) présentent une forme arrondie dans le passage vers la zone centrale des parties de liaison (3).

19. Semelle selon l'une des revendications 1 à 18, caractérisée par le fait qu'au moins la surface orientée vers la plante du pied, et de préférence également les surfaces latérales, sont traitées par exemple par meulage ou par fraisage.
